# FASCICULE DE BREVET EUROPEEN

(11) **EP 0 076 727 B1**
(45) Date de publication et mention de la délivrance du brevet: **26.03.1986**
(21) Numéro de dépôt: 82401731.3
(22) Date de dépôt: 24.09.1982
(51) Int. Cl.: H01H 35/26

(54) **Interrupteur électrique thermostatique et réfrigérateur à dégivrage semi-automatique muni d'un tel interrupteur**
Thermostatischer Schalter und Kühlapparat mit semi-automatischer Enteisungsanlage versehen mit einem solchen Schalter
Thermostatic switch, and refrigerator with semi-automatic de-icer provided with such a switch

(30) Priorité: 29.09.1981 FR 8118348
(43) Date de publication de la demande: 13.04.1983
(73) Titulaire: SOCIETE ELECTROMECANIQUE DU NIVERNAIS SELNI, F-58000 Nevers (FR)
(72) Inventeur: Malbec, Yves, F-75379 Paris Cedex 08 (FR); Boisot, Yves, F-75379 Paris Cedex 08 (FR); Bontemps, Daniel, F-75379 Paris Cedex 08 (FR); Duhamel, Georges, F-75379 Paris Cedex 08 (FR)
(74) Mandataire: Grynwald, Albert

## Description

La présente invention a pour objet un interrupteur électrique thermostatique destiné à équiper une enceinte frigorifique à dégivrage semi-automatique.

Dans les thermostats de type connu, l'interrupteur permet généralement d'assurer une régulation de la température d'une enceinte frigorifique par limitation, entre deux valeurs Tₗ et T₂ préfixées, de la température de l'évaporateur du dispositif producteur de froid.

Ces deux valeurs Tᵢ, T₂, habituellement inférieures à 0 °C, peuvent être un peu modifiées par l'utilisateur de l'enceinte frigorifique en tournant, dans le sens désiré, une manette de réglage, l'écart T entre les deux valeurs choisies restant fixe. Dans ce cas, le dégivrage peut être obtenu si, pour une position choisie de la manette de réglage, l'une au moins de ces températures Tᵢ, T₂ est supérieure à 0 °C. Pour cela, il faut tourner manuellement la manette en position de dégivrage. Il sera ensuite nécessaire de la ramener dans sa position initiale lorsque l'opération de dégivrage sera terminée.

Dans le Brevet FR-A-1 566 596, la position de dégivrage est atteinte par enfoncement du bouton de thermostat. Cette action assure une ouverture des contacts de manière à ce que l'une des températures T₁ -ou T₂ soit supérieure à 0 °C. Pour cela, un levier de dégivrage force un levier de fonctionnement normal de façon à ce que l'interrupteur soit maintenu en position ouverte. Le levier de dégivrage est ensuite retiré automatiquement. Mais il est délicat à régler en usine. Enfin, les deux leviers interagissent en permanence l'un sur l'autre.

Dans le Brevet DE-B-1 147245, l'enfoncement d'un poussoir dans le bouton de réglage du thermostat allonge le ressort de rappel du levier de fonctionnement. Le mouvement du poussoir est réglé par une coulisse et une bille installées dans l'épaisseur de l'arbre du bouton de réglage.

L'interrupteur objet de l'invention permet, par une seule action sur un bouton de commande, de porter la température d'enclenchement de la mise eh service du moto-compresseur d'un appareil de réfrigération à une valeur supérieure à 0 °C (température de dégivrage) pendant un seul cycle de fonctionnement, la longueur de ce cycle étant fonction de la température moyenne choisie pour le fonctionnement de l'appareil frigorifique. Le retour au fonctionnement normal de cet appareil et le réarmement du bouton de commande se fait automatiquement.

L'invention concerne un interrupteur thermostatique comportant un soufflet contenant un fluide dilatable et muni d'une tubulure étanche formant une sonde thermique, un premier levier pouvant pivoter autour d'un premier axe fixe et destiné à coopérer avec le soufflet pour commander la manoeuvre de l'interrupteur ; des moyens permettant d'appliquer sur le premier levier une force destinée à le faire pivoter autour dudit premier axe et à le maintenir temporairement dans une position correspondant à la position ouverte de l'interrupteur, le retour à sa position initiale, qui correspond à la position fermée de l'interrupteur, s'effectuant sous l'effet de la poussée du soufflet lorsque celle-ci atteint une valeur prédéterminée ; un second levier pouvant pivoter autour d'un second axe fixe, ledit second levier étant destiné à venir appuyer temporairement sur le premier levier de façon à faire pivoter ce levier autour du premier axe et commander ainsi l'ouverture de l'interrupteur ; et des moyens permettant d'appliquer, sur le second levier, une force de valeur déterminée permettant de maintenir temporairement en appui le second levier sur le premier levier, est caractérisé en ce que le second levier est muni d'un élément destiné à venir coopérer avec une pièce élastique en forme de U dont la base d'une des branches présente un pan coupé destiné à immobiliser temporairement l'élément lorsque l'extrémité dudit élément, après avoir glissé le long d'une partie plane de ladite pièce vient en appui sur le pan coupé, immobilisant alors ledit second levier dans une position correspondant à la position ouverte de l'interrupteur.

L'invention sera mieux comprise et d'autres caractéristiques apparaîtront à l'aide de la description ci-après et des dessins qui l'accompagnent et sur lesquels :
La figure 1 montre schématiquement un exemple de réalisation connue d'un interrupteur thermostatique.
La figure 2 représente les courbes correspondant aux cycles de fonctionnement du compresseur associé à l'interrupteur de la figure 1, pour trois valeurs de température moyenne choisies.
Les figures 3 et 4 montrent schématiquement, dans deux positions différentes de fonctionnement, un exemple de réalisation d'un interrupteur thermostatique suivant l'invention.
La figure 5 représente les courbes de variation de température fournies par l'interrupteur des figures 3 et 4, pour trois valeurs de la température moyenne choisies.
La figure 6 montre schématiquement un autre exemple de réalisation d'un interrupteur thermostatique suivant l'invention.
La figure 7 montre un circuit électrique qui peut être associé à l'interrupteur de la figure 6.

Un interrupteur 1, de type connu, utilisé dans le circuit d'alimentation des réfrigérateurs à compresseur par exemple, comprend, comme montré en figure 1, un contact fixe C, et un contact mobile C₂. Cet interrupteur 1 comprend encore un soufflet 2 muni d'une tubulure 13 étanche constituant une sonde thermique, ce soufflet 2, qui contient un fluide dilatable, ayant un volume qui varie en fonction de la température de l'enceinte de réfrigération. A ce soufflet 2 est associé un levier 3, mobile autour d'un axe 0, fixe et présentant, à l'une de ses extrémités, un étrier comprenant une patte 7 métallique solidaire du levier 3 et fixée à un ressort 4 de rappel dont la tension est réglable au moyen d'une vis 5, et un doigt 14 en matière isolante destiné à actionner de façon connue le contact C₂ mobile de l'interrupteur 1.

Une manette 90 de réglage de température est fixée sur un arbre 9 d'une came 8 associée à un suiveur 6 de came muni d'un ergot 15 suiveur.

Le thermostat montré en figure 1 est représenté en position déclenchée (contacts Cₗ, C₂ ouverts).

En fonctionnement, le thermostat dans cette position déclenchée interdit la production de froid dans l'enceinte réfrigérante. La température s'élève alors dans l'enceinte, le fluide contenu dans le soufflet 2 se dilate et augmente le volume de ce soufflet 2 qui vient pousser un bossage 50 du levier 3 qui lui-même se déplace progressivement jusqu'à atteindre une position telle que les contacts C₁, C₂ de l'interrupteur 1 viennent brusquement en appui l'un contre l'autre (position enclenchée du thermostat) mettant en service le dispositif générateur de froid (un compresseur par exemple). La température baisse alors dans l'enceinte, le fluide contenu dans le soufflet 2 diminue de volume ainsi que ce soufflet 2, et le levier 3, rappelé par le ressort 4, revient à sa position initiale. Le cycle de fonctionnement est terminé.

Dans une enceinte frigorifique utilisant ce type de thermostat, la régulation de la température est assurée essentiellement par la limitation entre deux valeurs préfixées de la variation de la température de l'évaporateur du dispositif générateur de froid, comme le montrent les courbes a, b, d de la figure 2, les courbes b et a montrant respectivement deux exemples de fonctionnement (normal et plus froid) du générateur de froid, pour lesquels les deux valeurs limites de consigne sont différentes. La courbe d représente les variations de température lorsque la manette 90 est en position de dégivrage de l'enceinte frigorifique (T > 0 °C). Avec un tel interrupteur thermostatique, l'opération de dégivrage est totalement manuelle.

La tension du ressort 4 est réglée par la vis 5, de façon que le moment de fermeture de l'interrupteur 1 soit atteint pour une valeur déterminée de la température de l'enceinte.

En faisant tourner l'arbre 9 au moyen de la manette 90, on agit sur la position de la came 8 et du suiveur de came, placé au contact de la came 8 au moyen de l'ergot 15, ce qui a pour conséquence de tendre plus ou moins le ressort 4.

Dans un exemple de réalisation, l'interrupteur thermostatique suivant l'invention, montré schématiquement en figure 3, comporte de façon connue, un contacteur à rupture brusque muni d'un contact C₁ fixe et d'un contact C₂ mobile, un soufflet 2 contenant un fluide soumis aux variations de température de l'enceinte de réfrigération à laquelle le thermostat est associé, un premier levier 3 muni d'un bossage 50 et, à l'une de ses extrémités, d'un étrier comprenant une patte 7 métallique reliée à un ressort 4 de rappel, et un doigt 14 en matériau isolant destiné à actionner le contact C₂ mobile.

Ce thermostat suivant l'invention comporte, de plus, un bouton-poussoir 18 fixé sur une tige-poussoir 10 traversant axialement l'arbre 9 et présentant à son extrémité libre une partie recourbée, et un deuxième levier 11, dit levier de dégivrage, mobile autour d'un axe fixe O2,

Ce levier 11 est muni, à l'une de ses extrémités, d'un doigt 19 et, à une distance déterminée du doigt 19, d'une part, une barrette 20 munie d'un oeillet 21 au travers duquel passe la partie recourbée de la tige-poussoir 10 et, d'autre part, un élément 22 présentant une forme arrondie à son extrémité libre de façon à former un bec 23, semi- cylindrique par exemple.

Une pièce 12 ayant sensiblement la forme d'un U, et réalisée en un matériau présentant une certaine élasticité, présente une branche 121 emmanchée de façon fixe sur le suiveur 60 de came et une branche 123 plane, élastique, portant à sa base un pan coupé 122 d'inclinaison ajustable au moyen d'une vis 124.

Le suiveur 60 associé à la came 8 est muni d'un ergot 15 venant en butée sur cette came 8 et d'un ergot 125 destiné à limiter le débattement de la partie plane 123.

En fonctionnement, lorsque la tige-poussoir 10 est en position haute, le thermostat effectue normalement son fonctionnement cyclique assurant la température choisie dans l'enceinte réfrigérante. Dans la figure 3, les contacts Ci et C₂ sont collés, et le dispositif de réfrigération est en service.

Quand l'opérateur souhaite procéder à l'opération de dégivrage, il doit appuyer sur le bouton-poussoir 18 pour enfoncer la tige-poussoir 10 qui repousse le levier 11 de dégivrage, ce dernier tournant autour de son axe 0₂ de rotation.

Au cours de ce déplacement, le bec 23 semi- cylindrique vient en contact sur la partie plane de la branche 123 élastique de la pièce 12 et repousse cette partie plane 123 et le suiveur 60 dans le sens de la flèche, comme montré en figure 4. L'ergot 15 s'éloigne alors de la came 8. Le mouvement du suiveur 60 augmente la tension du ressort 4, ce qui tend à faire tourner le levier 3. De plus, le doigt 19 du levier 11 vient appuyer sur le levier 3 (figure 4) qui bascule autour de son axe 0₁.

Le doigt 14 se déplace alors et assure l'ouverture brusque des contacts Ci, C₂ de l'interrupteur. r.

Au moment où est actionnée la tige-poussoir 10, le bec 23 de l'élément 22 descend le long de la partie plane 123 de la pièce 12 en la repoussant et vient en appui sur le plan coupé 122 (figure 4) qui assure un blocage temporaire du bec 23 et donc du levier 11 dans cette position.

Le levier 3 est alors soumis, d'une part, à la force de rappel du ressort 4 qui a subi une élongation due au déplacement du suiveur 60 de came 8, comme il a été expliqué plus haut et, d'autre part, à la force d'appui du doigt 19 du levier 11.

Le système se trouve donc dans une position totalement indépendante de la position de la came 8, donc des valeurs de température de fonctionnement initialement choisies et correspondant à la position de l'ensemble formé par la came 8, son arbre 9 et la manette 90 de commande de la température.

Le réenclenchement du thermostat (fermeture des contacts C₁, C₂) s'effectuera automatiquement de la façon suivante :
Le contact C₁, C₂ étant ouvert, le dispositif générateur de froid (compresseur par exemple) est hors service et la température va s'élever progressivement dans l'enceinte de réfrigération pour atteindre la température fixée pour le dégivrage. A ce moment, le fluide contenu dans le soufflet 2, et ce soufflet 2 lui-même vont présenter une dilatation telle que la paroi du soufflet 2 située en vis-à-vis du bossage 50 du levier 3 va repousser le levier 3 qui, à son tour, exerce une force de répulsion sur le levier 11. Lorsque cette force de répulsion atteint une valeur déterminée, ajustable au moyen d'une vis 124, le bec 23 quitte le pan coupé 122 de la pièce 12 et le doigt 19 quitte le levier 3 qui se trouve alors libéré et, uniquement soumis au mouvement du soufflet 2 et au ressort 4 de rappel. Le levier 3 pivote alors autour de son axe O₁. Le doigt 14 pousse la tige 16 portant le contact C₂ mobile qui vient se coller sur le contact C, fixe, mettant de nouveau en service le compresseur.

La figure 5 représente les courbes de variation de la température T de l'enceinte réfrigérante en fonction du temps t dans trois cas a, b, c de réglages différents de la température de l'enceinte. Dans chacun des cas, la température Tα de dégivrage est la même, bien que les températures d'enclenchement (yₑ₁, Yₑ₂ Yₑ₃) et les températures de déclenchement (y_{d1}, yₐ₂, Y_{d3}) du thermostat soient différentes. Dans l'exemple représenté, l'écart de température entre les températures d'enclenchement et de déclenchement reste le même et résulte du réglage du mécanisme du thermostat, mais l'interrupteur pourrait tout aussi bien comporter un réglage permettant de fonctionner à température différentielle variable.

Il est à remarquer que l'opération de dégivrage peut être interrompue à tout moment en tirant la tige-poussoir 10.

Il est aussi à remarquer qu'une résistance accélératrice de dégivrage peut être introduite dans le circuit du thermostat, sa mise sous tension se faisant automatiquement au moment de la mise du thermostat en position de dégivrage.

Dans un autre exemple de réalisation, montré en figure 6, d'un thermostat suivant l'invention, un second contacteur 100, muni de contacts C₃, C₄ peut être introduit dans le circuit, ce contacteur 100, commandé par une rotation supplémentaire de la manette 90, permet la coupure générale du dispositif de réfrigération.

La came 8 comporte alors un troisième ergot 26 qui, lorsqu'on amène la manette 90 en position «arrêt», vient en contact avec un levier 101 mobile autour d'un axe 0₃, le levier 101 muni d'un doigt 102 pousse alors une languette 17 d'une lame élastique portant le contact C₄ mobile qui s'éloigne alors du contact C₃ fixe. Au cours du mouvement, la languette 17 pivote de façon connue autour d'un pion (non représenté). Le dispositif générateur de froid est arrêté. Les contacteurs C₁, C₂ et C₃, C₄ peuvent être placés dans un circuit d'alimentation d'un compresseur C_{R}, comme montré en figure 7.

L'interrupteur thermostatique suivant l'invention, peut être avantageusement utilisé dans les réfrigérateurs à dégivrage semi-automatique, mais aussi pour toutes commandes cycliques fonctions des variations d'une température ou d'une pression. 1

Plus généralement, il est possible d'utiliser cet interrupteur pour la commande d'une variation exceptionnelle de la température ou de la pression de fonctionnement d'un appareil.

## Revendications

1. Interrupteur thermostatique comportant un soufflet (2) contenant un fluide dilatable et muni d'une tubulure étanche formant une sonde thermique, un premier levier (3) pouvant pivoter autour d'un premier axe (Oᵢ) fixe et destiné à coopérer avec le soufflet (2) pour commander la manoeuvre de l'interrupteur (1) ; des moyens permettant d'appliquer sur le premier levier (3) une force destinée à le faire pivoter autour dudit premier axe (0₁) et à le maintenir temporairement dans une position correspondant à la position ouverte de l'interrupteur (1), le retour à sa position initiale, qui correspond à la position fermée de l'interrupteur, s'effectuant sous l'effet de la poussée du soufflet (2) lorsque celle-ci atteint une valeur prédéterminée ; un second levier (11) pouvant pivoter autour d'un second axe fixe (0₂), ledit second levier (11) étant destiné à venir appuyer temporairement sur le premier levier (3) de façon à faire pivoter ce levier (3) autour du premier axe (Oᵢ) et commander ainsi l'ouverture de l'interrupteur (1) ; et des moyens permettant d'appliquer, sur le second levier (11), une force de valeur déterminée permettant de maintenir temporairement en appui le second levier (11) sur le premier levier (3), caractérisé en ce que le second levier (11) est muni d'un élément (22) destiné à venir coopérer avec une pièce (12) élastique en forme de U dont la base d'une des branches présente un pan coupé (122) destiné à immobiliser temporairement l'élément (22) lorsque l'extrémité dudit élément (22), après avoir glissé le long d'une partie plane (123) de ladite pièce (12) vient en appui sur le plan coupé (122), immobilisant alors ledit second levier (11) dans une position correspondant à la position ouverte de l'interrupteur.

2. Interrupteur thermostatique suivant la revendication 1, caractérisé en ce que le levier (11) est actionné au moyen d'une tige-poussoir (10).

3. Interrupteur thermostatique suivant la revendication 2, caractérisé en ce que le levier (11) comporte une tige (20) munie d'un oeillet (22) dans lequel est engagé l'une des extrémités recourbées de la tige-poussoir (10).

4. Interrupteur thermostatique suivant l'une quelconque des revendications 1 à 3, caractérisé en ce qu'il comporte un troisième levier (20) mobile autour d'un axe (0₃) et destiné à coopérer avec un troisième ergot (26) d'une came (8), ce troisième levier (20) étant muni d'un doigt (22) prévu pour venir actionner un deuxième jeu de contacts (C₃, C₄).

5. Interrupteur selon la revendication 1, caractérisé en ce que la pièce (12) comporte un moyen (124) de déformation élastique de manière à ajuster une valeur déterminée de la force de répulsion du premier levier (3) sur le second levier (11) à la fin du dégivrage.

6. Réfrigérateur à dégivrage semi-automatique, caractérisé en ce qu'il comporte un interrupteur thermostatique suivant l'une quelconque des revendications 1 à 5.

## Claims

1. Thermostatic interrupter comprising a bellows (2) containing an expandable fluid and provided with a tight pipe forming a thermal probe, a first lever (3) adapted to pivot about a first fixed axis (0₁) and intended to cooperate with the bellows (2) for controlling the operation of the interrupter (1) ; means permitting to expose the first lever (3) to a force intended to cause it to pivot about said first axis (Oᵢ) and to maintain it temporarily in a position corresponding to the open position of the interrupter (1), the return to its initial position corresponding to the closed position of the interrupter being performed under the action of the pushing force of the bellows (2) when it reaches a predetermined value ; a second lever (11) adapted to pivot about a second fixed axis (0₂), said second lever (11) being intented to temporarily urge on the first lever (3) in a manner to cause this lever (3) to pivot about the first axis (0₁) and thus to control the opening of the interrupter (1) ; and means permitting to expose the second lever (11) to a force of determined value permitting to maintain the second lever (11) temporarily in a state bearing on the first lever (3), characterized in that the second lever (11) is provided with an element (22) intended to cooperate with a resilient U-shaped part (12) the base of one of the legs of which has a sloping flat (122) intended to block the element (22) temporarily when the end of such element (22), after having slid along a plane portion (123) of said part (12), comes to bear on the sloping flat (122) whereby said second lever (11) is locked in a position corresponding to the open position of the interrupter.

2. Thermostatic interrupter according to claim 1, characterized in that the lever (11) is operated by means of a push rod (10).

3. Thermostatic interrupter according to claim 2, characterized in that the lever (11) comprises a rod (20) provided with an eyelet (22) whereinto one of the curved ends of the push rod (10) is engaged.

4. Thermostatic interrupter according to any of claims 1 to 3, characterized in that it comprises a third lever (20) movable about an axis (0₃) and intended to cooperate with a third tappet (26) of a cam (8), this third lever (20) being provided with a finger (22) provided to operate a second set of contacts (C₃, C₄).

5. Interrupter according to claim 1, characterized in that the part (12) comprises a means (124) of resilient deformation in a manner to adjust a determined value of the repulsion force of the first lever (3) on the second lever (11) at the end of the defrosting operation.

6. Refrigerator with semi-automatic defrosting, characterized in that it comprises a thermostatic interrupter according to any of claims 1 to 5.

## Patentansprüche

1. Thermostat-Unterbrecher, versehen mit einem Balg (2), der ein dehnbares fluides Medium enthält und mit einem dichten Röhrchen versehen ist, welches eine thermische Sonde bildet, einem ersten Hebel (3), der um eine erste feste Achse (Oᵢ) verschwenkbar ist und dazu bestimmt ist, mit dem Balg (2) zusammenzuwirken, um die Betätigung des Unterbrechers (1) zu steuern ; Mitteln, die es gestatten, auf den ersten Hebel (3) eine Kraft auszuüben, welche dazu bestimmt ist, ihn um die erste Achse (0₁) zu verschwenken und ihn vorübergehend in einer Stellung zu halten, welche der offenen Stellung des Unterbrechers (1) entspricht, wobei die Rückkehr in seine Anfangsstellung, welche der geschlossenen Stellung des Unterbrechers entspricht, unter der Wirkung des vom Balg (2) ausgeübten Druckes geschieht, wenn dieser einen vorbestimmten Wert erreicht; einem zweiten Hebel (11), der um eine zweite feste Achse (0₂) verschwenkbar ist und dazu bestimmt ist, vorübergehend in Abstützung auf dem ersten Hebel (3) zu gelangen, dergestalt, daß dieser Hebel (3) um die erste Achse (Oᵢ) verschwenkt wird, um so das Öffnen des Unterbrechers (1) auszulösen ; und mit Mitteln, welche es gestatten, auf den zweiten Hebel (11) eine Kraft von vorbestimmten Wert auszuüben, die es gestattet, den zweiten Hebel (11) auf dem ersten Hebel (3) vorübergehend in Abstützung zu halten, dadurch gekennzeichnet, daß der zweite Hebel (11) mit einem Element (22) versehen ist, welches dazu bestimmt ist, mit einem elastischen, U-förmigen Teil (12) zusammenzuwirken, bei dem die Basis eines Schenkels eine Schrägfläche (122) aufweist, welche dazu bestimmt ist, vorübergehend das Element (22) festzulegen, wenn das Ende des genannten Elementes (22), nachdem es entlang einem ebenen Abschnitt (123) des genannten Teiles (12) geglitten ist, in Abstützung auf der Schrägfläche (122) gelangt, wobei dann der genannte zweite Hebel (11) in einer Stellung festgelegt wird, welche der Offenstellung des Unterbrechers entspricht.

2. Thermostat-Unterbrecher nach Anspruch 1, dadurch gekennzeichnet, daß der Hebel (11) mittels einer Druckstange (10) betätigt wird.

3. Thermostat-Unterbrecher nach Anspruch 2, dadurch gekennzeichnet, daß der Hebel (11) eine Stange (20) umfaßt, welche mit einer Öse (22) versehen ist, in welche eines der gekrümmten Enden der Druckstange (10) eingeführt ist.

4. Thermostat-Unterbrecher nach einem der Ansprüche 1 bis 3, dadurch gekennzeichnet, daß er einen dritten Hebel (20) umfaßt, welcher um eine Achse (0₃) beweglich und dazu bestimmt ist, mit einem dritten Nocken (26) einer Kurvenscheibe (8) zusammenzuwirken, wobei dieser dritte Hebel (20) mit einem Finger (22) versehen ist, welcher vorgesehen ist, um einen zweiten Kontaktsatz (C₃, C₄) zu betätigen.

5. Unterbrecher nach Anspruch 1, dadurch gekennzeichnet. daß das Teil (12) ein Mittel (124) zur elastischen Deformierung umfaßt, dergestalt, daß ein bestimmter Wert der Abstoßkraft des ersten Hebels (3) auf dem zweiten Hebel (11) am Ende des Abtauens eingestellt wird.

6. Kühlgerät mit halbautomatischem Abtauen, dadurch gekennzeichnet, daß es einen Thermostat-Unterbrecher nach einem der Ansprüche 1 bis 5 enthält.
